# FASCICULE DE BREVET EUROPEEN

(11) **EP 0 311 542 B1**
(45) Date de publication et mention de la délivrance du brevet: **28.06.1995**
(21) Numéro de dépôt: 88430027.8
(22) Date de dépôt: 07.10.1988
(51) Int. Cl.: E03D 1/30, E03D 1/14

(54) **Mécanisme de commande de chasse d'eau pour W.C. par poussoir**
Mechanismus zum Aktivieren der Spülung einer Toilette durch einen Druckknopf
Mechanism for activating the flushing of a toilet by a push button

(30) Priorité: 09.10.1987 FR 8714163
(43) Date de publication de la demande: 12.04.1989
(73) Titulaire: Société LAZER S.A.R.L., F-13010 Marseille (FR)
(72) Inventeur: Pocachard, Thierry, F-13007 Marseille (FR)

(56) Documents cités:
- BE-A- 647 270
- US-A- 4 149 283
- US-A- 4 486 906
- US-A- 4 527 296

## Description

L'invention se rapporte à un mécanisme de commande placé à l'intérieur d'un réservoir de chasse d'eau de W.C, selon le préambule de la revendication 1.

Jusqu'à une époque récente, les mécanismes du genre précité comportaient une timonerie traversant le couvercle du réservoir et commandant l'ouverture par tirage de la soupape de l'évacuation de l'eau de rinçage comprenant un joint venant obturer le trou de vidange du réservoir (trou de forte section pour permettre l'évacuation de 8 à 10 litres d'eau en quelques secondes).

Pour éviter d'avoir à maintenir le tirage sur la timonerie durant l'opération d'évacuation, la soupape est pourvue généralement d'un flotteur situé à proximité dudit joint et dont le volume est calculé pour compenser le poids de l'équipage mobile du mécanisme. L'effort de traction correspond au poids de la colonne d'eau sur le joint, diminué éventuellement de la force verticale ascentionnelle générée par le flotteur (de l'ordre de 500g. quand il en existe un comme par exemple dans l'U.S. - A 4.486.906).

Dans certains appareils, cet effort est très important (U.S. - A - 4.527.296) sans pour autant, constituer une difficulté réelle même pour un enfant, puisque les moyens de préhension du bouton extérieur de manoeuvre de la timonerie sont prévus en conséquence (voir aussi U.S. - A 4.149.283 utilisant de l'air sous pression).

Deux innovations sont apparues récemment :
- la première, est purement d'ordre esthétique et réside à remplacer la manoeuvre par tirage d'actionnement de la soupape, par une manoeuvre inverse réalisée à partir d'une touche-poussoir, comme le veut la mode actuelle des commandes des appareils électro-ménagers,
- la seconde vise à réaliser des économies d'eau, dans certains cas en intervenant à nouveau sur la timonerie commandant la soupape pour interrompre le rinçage.

La première de ces modifications pose aux constructeurs un certain nombre de problèmes souvent contradictoires. Il faut citer par exemple la différence de grandeurs de forces produites par traction (préhension par deux doigts) ou par poussée (effleurement d'un seul doigt) et aussi la nécessité d'intercaler entre le poussoir et la soupape dont l'ouverture reste soumise à un mouvement ascentionnel, un dispositif inverseur de sens opératoire assurant, en outre, la démultiplication du mouvement (un centimètre d'enfoncement de la touche-poussoir assurant une levée de trois centimètres de la soupape.

En ce qui concerne les moyens visant l'économie d'eau, leur adjonction était facile avec les appareils à tirage (voir par exemple BE - A647 270) mais devient un casse-tête avec les dispositifs à touche poussoir.

En effet, ou ce poussoir est solidaire de la soupape et alors celui-ci reste enfoncé durant l'entière vidange, ou il n'en est pas solidaire alors le poussoir remonte mais la timoneire reste enfoncée

Par ailleurs, les fabricants de mécanismes de chasse d'eau se sont rendu compte que les flotteurs destinés à maintenir la soupape en position haute pendant la vidange du réservoir finissaient par retomber lorsque le niveau d'eau ayant baissé, leur volume efficace ne compensait plus le poids de l'équipage mobile du mécanisme.

Divers perfectionnements ont été réalisés pour retarder la descente de celui-ci, par exemple :
- En verrouillant ce flotteur en position haute et en l'associant à des moyens de désarmement lorsque l'eau atteint son point bas (FR -A LEBOUCHARD n^{o} 1.506.551).
- En enfermant la soupape dans une enceinte dont la vidange est différée de celle du réservoir, cette enceinte pouvant être constituée par une cloche totalement ou suffisamment étanche à l'air pour que le niveau de l'eau y emmagasiné soit maintenu haut par dépression (CH - A HUBER n^{o} 302. 469 ou FR - A - SPHINX n^{o} 1.318.833).

Une telle enceinte peut également être constituée par un simple réservoir enfermant un flotteur et pourvu d'une "fuite" à sa partie inférieure et dont le débit conditionne l'écoulement de l'eau et, par conséquent, la descente du flotteur solidaire de la soupape.

Cette fuite étant matérialisée par un trou présente l'inconvénient de pouvoir s'obturer si des impuretés sont présentes dans l'eau.

La présente invention se rapporte à une structure nouvelle fonctionnant par pression sur un bouton et qui comporte un flotteur mobile selon le niveau de l'eau dans une enceinte, ce flotteur étant tel que sa force ascentionnelle soulage le poids de l'équipage mobile au point de rendre acceptable l'importance de la pression à exercer sur le bouton poussoir, ledit flotteur servant également à retarder la descente de la soupape dont la commande comprend aussi des moyens permettant d'interrompre la vidange par une simple nouvelle pression sur le poussoir.

D'autres particularités et avantages de l'invention apparaîtront à la lecture des revendications faites à l'appui de la description qui va suivre, faite en regard des dessins annexés, sur lesquels :
La figure 1 est une vue schématique d'un mécanisme selon l'invention, les pièces étant dans la position "soupape fermée",
La figure 2 est une vue schématique analogue, les pièces étant dans la position "soupape ouverte", début de vidange de l'eau du réservoir,
La figure 3 montre les pièces dans la phase suivante, au moment où le flotteur remonte le poussoir,
La figure 3a est une vue partielle de profil du chapeau montrant les oreilles,
La figure 4 est une vue agrandie de la soupape,
La figure 5 est une vue partielle de la partie du boîtier et montrant l'encoche permettant la fuite.
La figure 6 représente l'inverseur,
La figure 7 est une coupe transversale faite sur la partie haute de capot du boitier.

Le mécanisme objet de l'invention comprend un bouton poussoir 1, un dispositif inverseur 2, un flotteur creux 3, un boîtier tubulaire 4, une soupape portée par le flotteur et fermant la vidange pour la position basse de celui-ci.

Le flotteur 3 est constitué par un tube cylindrique dans une partie supérieure 3a et par un bulbe 3b à sa partie inférieure.

Le flotteur 3 est enfermé dans le boîtier tubulaire 4, qui, au niveau supérieur des ouïes 4a est limité par une cloison transversale 4e laissant passer la partie rétrécie 3c du flotteur 3 portant le bulbe 3b.

La particularité de cet ensemble est que, d'une part, la partie supérieure 3a du flotteur est cylindrique de diamètre constant pour sa portion pouvant être d'un niveau inférieur au niveau normal de l'eau dans le réservoir et que, d'autre part, le boîtier 4 est aussi tubulaire et d'un diamètre intérieur à peine supérieur au diamètre extérieur dudit flotteur.

Dans une rainure, entre la partie rétrécie 3c et le bulbe 3b, le flotteur 3 porte le joint 6 (éventuellement rigidifié par une rondelle métallique 6a). Le boîtier 4 est fixé sur la paroi inférieure Ra du réservoir R, par un culot 4c percé de l'orifice d'évacuation, ladite paroi étant bloquée contre la platine 4b de ce culot qui limite les ouïes 4a vers le bas par un écrou 5, lequel comporte un bourrelet 4d qui sert de siège au clapet formé par le joint 6.

Dans sa position basse (figure 1), le flotteur 3 ferme donc la soupape d'évacuation par son propre poids si le réservoir R est vide.

Le remplissage du réservoir R se fait traditionnellement par une vanne à bascule assujettie à un second flotteur (dispositif non représenté).

Par le passage entre 3c et 4g, les niveaux dans le réservoir R et le canal annulaire B s'équilibrent.

Si le réservoir est plein, la force agissant sur le joint 6 comprend en sus du poids du flotteur et de sa commande, celui de la colonne d'eau enfermée dans les canaux annulaires A et B.

S'il y a surverse dans R celle-ci s'élimine en passant par le corps creux du flotteur.

Celui-ci porte un chapeau 7 duquel s'élèvent deux oreilles 7a (figure 3a) se faisant vis-à-vis et pourvues chacune, d'une fente verticale 7b.

Le dispositif inverseur (figures 1,6 et 7) comprend une pièce 8 sur laquelle s'articulent deux leviers symétriques 9 et 10 se terminant par un crochet 9a (et 10a) destinés à collaborer avec les fentes 7b des oreilles 7a.

Les leviers 9 et 10 tourillonnent dans les flans parallèles du capot 11 du boîtier 4, les tourillons 12 étant situés entre leur liaison avec le corps 8 et les crochets 9a (ou 10a). De cette manière, le mouvement descendant de ce corps 8 se traduit par une montée des crochets et, par conséquent, par une traction sur les oreilles 7a provoquant le soulèvement du flotteur 3.

Le corps 8 est relié au poussoir 1 au moyen d'une timonerie 13 dont la partie filetée 13a visse dans un écrou de réglage 14 coulissant dans l'alésage du corps 8 (sans pouvoir tourner) et dont la partie supérieure 13b de section cruciforme peut. Se déplacer dans un logement de section complémentaire creusée dans le poussoir 1.

Le boîtier 4 par son capot 11 est fixé au couvercle R2 du réservoir par une entretoise tubulaire filetée de réglage 15 autorisant des variations de hauteur du réservoir. Le réglage de hauteur, par vissage ou dévissage de l'entretoise 15 entraîne celui de la timonerie 13 qui se visse ou se dévisse simultanément dans l'écrou de réglage 14.

Le poussoir 1 peut coulisser dans cette entretoise, étant rappelé en position haute par un ressort 16.

Avantageusement, le poussoir est logé dans une embase 17.

Il est facile de comprendre que si l'on appuie sur le poussoir 1, celui-ci, par la tige 13 va repousser l'écrou 14 qui entraîne alors dans sa descente le corps 8 faisant pivoter les leviers 9 et 10 de la position visible sur la figure 1 à celle de la figure 2. Par leur élévation, ces leviers soulèvent les oreilles 7 et, partant, le flotteur 3 dont le joint quitte le siège 4d et ouvre le passage entre le culot 4c et le réservoir R par les ouïes 4a.

En raison de la démultiplication, au faible enfoncement du poussoir, correspond une ouverture importante de la soupape et cela sans effort, en raison du peu de poids de la colonne d'eau agissant sur le joint.

Par contre, l'effet de flottaison produit par le flotteur 3 dans l'espace annulaire B dont le niveau ne descend que très lentement, non seulement, maintient la soupape ouverte, mais encore fait remonter le flotteur jusqu'à ce que la face supérieure du joint 6 vienne appliquer contre le bourrelet 4g de la cloison 4e. Théoriquement, ce contact s'opposerait au vidage du canal annulaire B, si le bourrelet 4g ne comportait une encoche (figure 5) 4h autorisant une fuite. Contrairement aux fuites produites par des perçages utilisés dans des dispositifs connus, l'encoche 4h n'a que peu de risque d'être obturée par une impureté de l'eau, parce qu'elle forme un passage horizontal et que si même elle se bouchait, la manoeuvre du flotteur et donc du joint 6 serait suffisante pour la libérer.

Dans la remontée du flotteur 3, son chapeau, partiellement ouvert, rencontre l'écrou 14 de la tige 13 qui, à son tour, remonte le poussoir 1 (figure 3).

Si à ce moment on réappuie sur ce poussoir 1, on fait descendre le flotteur puisqu'il est en appui contre la tige 13, sa descente ouvre la communication entre B et A, l'espace B se vide, la flottaison cessant, le flotteur retombe et la soupape se ferme, interrompant la vidange qui permet une économie d'eau.

Comme on le voit selon l'invention, le flotteur joue différents rôles parfois contraires.

L'inverseur 2 peut avantageusement être moulé en une seule pièce (polypropylène) (figures 6 et 7), les leviers 9 et 10 étant articulés sur les ailes 18 du corps 8 par deux séries de gorges 19-20, 19a-20a. permettant des pliures dans les deux sens.

## Revendications

1. Mécanisme de chasse, placé à l'intérieur d'un réservoir (R) de W.C. comportant :
- un boitier tubulaire (4) dont le culot inférieur (4c) traversé par l'orifice de vidange et communiquant avec ledit réservoir (R) par de larges ouïes (4a) et qui est fixé sur le fond (Ra).
- un flotteur cylindrique creux (3) coulissant dans ledit boîtier (4), ledit flotteur étant constitué d'une partie haute (3a) de fort diamètre et d'une partie basse ou appendice (3b-3c) de plus faible diamètre.
- une soupape d'étanchéité, fermant la vidange, dont le clapet est constitué par un joint (6) porté par la partie inférieure dudit flotteur et dont le siège est formé par un bourrelet (4d) bordant la périphérie de l'orifice de vidange situé sur le culot inférieur (4c) du boîtier tubulaire.
- une timonerie (13) permettant de soulever le flotteur (3) entre sa position basse et sa position haute et partant, d' ouvrir ladite soupape à partir d'un bouton de manoeuvre (1) la partie basse intérieure du boîtier (4) portant une saillie annulaire intérieure (4e) à un niveau à peine supérieur à celui de la partie haute des ouïes (4a), ladite saillie laissant passer à frottement doux, l'appendice (3c), et, d'autre part, le joint (6) qui vient clore la soupape en position basse du flotteur, faisant aussi étanchéité en appliquant sur un bourrelet (4g) prévu sur la face inférieure de ladite saillie annulaire pour la position haute dudit flotteur.

2. Mécanisme selon la revendication 1 caractérisé en ce que l'espace annulaire (B) ménagé entre la paroi extérieure du flotteur (3) et la paroi intérieure du boitier (4) est aussi réduit que possible.

3. Mécanisme selon l'une des revendications précédentes caractérisé en ce que le réservoir (R) communique avec ledit boîtier (4) par des trous situés à un niveau inférieur à celui de la partie supérieure ouverte du flotteur dans sa position la plus basse.

4. Mécanisme selon la revendication 2 caractérisé en ce que le bourrelet (4g) de cette saillie annulaire (4e) présente une encoche (4h) de dimensions calibrées permettant la vidange minutée de l'espace annulaire (B), dans la position la plus haute du flotteur.

5. Mécanisme selon l'une quelconque des revendications précédentes, dans lequel le bouton de commande (1) de la timonerie est un bouton-poussoir, ladite timonerie comportant un dispositif inverseur (2) transformant le mouvement descendant dudit bouton-poussoir en un mouvement ascentionnel du flotteur caractérisé en ce que cet inverseur (2) comprend un corps (8) mobile en hauteur dans lequel coulisse une douille (14) pourvue d'une butée d'entraînement du corps, ladite douille étant vissée sur l'extrémité filetée de la tige (13) dont la seconde extrémité de section cruciforme ou équivalente est engagée dans le poussoir (1) commandant sa descente en antagonisme d'un ressort (16).

6. Mécanisme selon la revendication 5, caractérisé en ce que sur les côtés du corps (8) sont articulés des leviers (9-10) tourillonnant dans une pièce fixe, par exemple, un capot (11) du boîtier (4) par des tourillons (12) situés entre leurs extrémités.

7. Mécanisme selon l'une des revendications précédentes, caractérisé en ce que le flotteur (3) est muni d'un chapeau perforé (7) portant deux oreilles verticales (7a) se faisant vis-à-vis et percées chacune d'une fente verticale (7b).

8. Mécanisme selon les revendications 6 et 7, caractérisé en ce que les extrémités libres des leviers (9-10-) recourbées en crochets (9a-10a) sont engagées dans les fentes (7b).

9. Mécanisme selon l'une des revendications précédentes, caractérisé en ce que le corps mobile (8), les leviers (9-10) sont réalisés en une même pièce moulée en matière plastique, les leviers pouvant être rigidifiés par une armature placée en insert, les pliures étant obtenues par diminution de l'épaisseur du matériau.

10. Mécanisme selon l'une des revendications précédentes, caractérisé en ce qu'au moment où la flottaison dans l'espace (B) provoque la remontée du flotteur (3), un élément de l'extrémité supérieure de celui-ci rencontre la tige de commande (13) ou un pièce lui étant solidaire, de manière à ce que cette remontée du flotteur s'accompagne de celle du poussoir (1).

11. Mécanisme selon l'une des revendications précédentes, caractérisé en ce que le capot (11) du boîtier (4) est assujetti au couvercle (Rc) du réservoir (R), au moyen d'une entretoise filetée de réglage de hauteur (15) entraînant le réglage de la timonerie (13) par son vissage ou dévissage dans l'écrou (14).

## Claims

1. **Flushing mechanism,** placed inside a W.C. cistern (R) comprising:
- a tubular housing (4), with a lower base (4c) through which the drainage opening runs and communicating with the said cistern (R) via broad inlets (4a) and which is fixed to the bottom (Ra).
- a hollow cylindrical float (3) sliding inside the said housing (4), which float comprising an upper part (3a) with a broad diameter and a lower part or tail piece (3b-3c) with a smaller diameter.
- a seal valve, closing the drain, the flap of which is constituted by a seal (6) carried by the lower part of the said float, the seat of which is formed by a flange (4d) running around the periphery of the drainage opening located on the lower base (4c) of the tubular housing.
- a gear (13) enabling the float (3) to be lifted between its lower position and its upper position and therefore enabling the said valve to be opened by means of a manoeuvring button (1), the lower internal part of the housing (4) bearing an internal annular projection (4e) at a level which is only just above that of the upper part of the inlets (4a), the said projection allowing the tail piece (3c) to pass with slight friction and secondly [sic], the seal (6) which closes the valve when the float is in its lover position, thus creating watertightness by pressing on a flange (4g) provided on the lower face of the said annular projection when the said float is in its upper position.

2. Mechanism according to claim 1 characterised in that the annular space (B) recessed between the external wall of the float (3) and the internal wall of the housing (4) is as small as possible.

3. Mechanism according to one of the previous claims characterised in that the cistern (R) communicates with the said housing (4) via holes located at a level below that of the open upper part of the float when it is in its lowest position.

4. Mechanism according to claim 2 characterised in that the flange (4g) of this annular projection (4e) exhibits a notch (4h) of calibrated dimensions allowing the timed drainage of the annular space (B), when the float is in its highest position.

5. Mechanism according to any one of the previous claims, in which the control button (1) of the gear is a push button, the said gear comprising an inverter device (2) transforming the descending movement of the said push button into an ascending movement of the float characterised in that this inverter (2) includes a body (8) which can move up and down, within which slides a bush (14) fitted with a stop actuating the body, the said bush being screwed into the threaded end of the rod (13), the second end of which, being cruciform or equivalent in section, is engaged in the push button (1) controlling its descent in opposition to a spring (16).

6. Mechanism according to claim 5, characterised in that levers (9-10) are hinged on the sides of the body (8) and pivot within a fixed part, for example a cap (11) of the housing (4) by means of journals (12) located between their ends.

7. Mechanism according to one of the previous claims characterised in that the float (3) is fitted with a perforated top (7) bearing two vertical brackets (7a) which face one another and are each pierced by a vertical slot (7b).

8. Mechanism according to claims 6 and 7, characterised in that the free ends of the levers (9-10) which are hook-shaped (9a-10a) are engaged in the slots (7b).

9. Mechanism according to one of the previous claims, characterised in that the mobile body (8) and the levers (9-10) are made from a single piece of moulded plastic, and the levers can be stiffened by means of a reinforcement placed as an insert, the folding being obtained by reducing the thickness of the material.

10. Mechanism according to one of the previous claims, characterised in that when the flotation within the space (B) causes the float (3) to rise, an element of the upper end of the latter meets the control rod (13) or a part which is integral to it, in such a way that the rise of the float is accompanied by that of the push button (1).

11. Mechanism according to one of the previous claims characterised in that the cap (11) of the housing (4) is secured to the lid (Rc) of the cistern (R), by means of a threaded height-adjustment spacer (15) resulting in adjustment of the gear (13) by screwing it or unscrewing it within the nut (14).

## Patentansprüche

1. Wasserspülungsmechanismus, der in einen Wasserspülungsbehälter (R) für ein WC montiert wird und folgendes umfaßt:
- ein röhrenförmiges Gehäuse (4), dessen unterer Sockel (4c) von der Entleerungsöffnung durchquert wird und mit besagtem Wasserspülungsbehälter (R) durch breite Schlitze (4a) verbunden und auf dem Boden (ka) befestigt ist.
- einem zylindrischen hohlen Schwimmer (3), der in besagtem Gehäuse (4) gleitet. Der Schwimmer besteht aus einem oberen Teil (3a) mit großem Durchmesser und einem unteren Teil oder Appendix (3b-3c) mit kleinerem Durchmesser.
- einem Dichtheitsventil, das die Entleerung schließt, dessen Klappe aus einer Dichtung (6) besteht, die vom unteren Teil des Schwimmers getragen wird, und deren Sitz aus einem Wulst (4d) besteht, der den Rand der Entleerungsöffnung umgibt, der sich auf dem unteren Sockel (5c) des röhrenförmigen Gehäuses befindet.
- einem Gestänge (13) zum Heben des Schwimmers (3) zwischen seiner Tiefstellung und seiner Hochstellung und der das Öffnen des Ventils über einen Bedienknopf (1) ermöglicht, wobei der untere innere Gehauseteil (4) einen ringförmigen inneren Vorsprung (4e) auf einer Hohe knapp über der des unteren Teils der Schlitze (4a) aufweist. Dieser Vorsprung laßt unter sanftem Reiben den Appendix (3c) vorbei und, andererseits die Dichtung (6), die das Ventil in Tiefstellung des Schwimmers verschließt, wodurch auch die Abdichtung, gewährleistet wird, indem die Dichtung bei Hochstellung des Schwimmers auf einen Wulst (4g) auf der unteren Seite des Ringvorsprungs drückt.

2. Mechanismus gemäß Anspruch 1, der sich dadurch auszeichnet, daß der Ringraum (B) zwischen der Schwimmeraußenwand (3) und der Gehäuseinnenwand (4) möglichst gering ist.

3. Mechanismus gemaß den vorstehenden Ansprüchen, der sich dadurch auszeichnet, daß der Wasserbehälter (R) mit dem Gehäuse (4) über Öffnungen verbunden ist, die bei der tiefsten Stellung des Schwimmers unter der Ebene seiner Öffnungen im oberen offenen Teil liegen.

4. Mechanismus gemäß Anspruch 2, der sich dadurch auszeichnet, daß der Wulst (4g) des Ringvorsprungs (4e) eine Kerbe (4h) mit geeichten Maßen aufweist, die bei der tiefsten Schwimmerstellung das zeitlich eingeteilte Entleeren des Ringraums (B) erlaubt.

5. Mechanismus gemaß einem der o.g. Ansprüche, bei dem der Bedienknopf (1) des Gestänges ein Druckknopf ist. Das Gestänge enthält eine Umkehrvorrichtung (2), die die Abstiegsbewegung des Druckknopfes in eine aufsteigende Bewegung des Schwimmers umwandelt und sich dadurch auszeichnet, daß dieser Umkehrer (2) einen nach oben beweglichen Körper (8) besitzt, in dem eine Hülse (14) mit einem Körperantriebsanschlag gleitet. Diese Hülse ist auf das Gewindeschnittende des Schafts (13) geschraubt, dessen zweites Ende einen Kreuzquerschnitt oder ähnlichen Querschnitt aufweist und in den Drücker (1) eingefügt ist und das Absinken durch Gegenwirkung einer Feder (16) steuert.

6. Mechanismus gemäß Anspruch 5, der sich dadurch auszeichnet, daß auf den Seiten des Körpers (8) Hebel (9-10) beweglich angebracht sind, die in einem stationären Teil verzapft sind, zum Beispiel einer Haube (11) des Gehäuses (4), und zwar mit den Zapfen (12) zwischen den beiden Enden.

7. Mechanismus gemäß einem der o. g. Ansprüche, der sich dadurch auszeichnet, daß der Schwimmer (3) mit einer durchbohrten Kappe (7) versehen ist, die zwei vertikale, einander gegenüberliegende Ösen (7a) trägt, die jeweils einen senkrechten Schlitz (7b) haben.

8. Mechanismus gemäß einem der Ansprüche 6 und 7, der sich dadurch auszeichnet, daß die freien Enden der Hebel (9-10) in Haken (9a-10a) umgebogen und in die Schlitze (7b) eingefügt sind.

9. Mechanismus gemäß einem der vorstehenden Ansprüche, der sich dadurch auszeichnet, daß der bewegliche Körper (8) und die Hebel (9-10) aus einem Formstück aus Kunststoff bestehen, wobei die Hebel durch eine eingefügte Verstärkung versteift werden können. Die Biegungen erzielt man durch Verringerung der Werkstoffstärke.

10. Mechanismus nach einem der o. g. Ansprüche, der sich dadurch auszeichnet, daß im Moment, in dem das Schwimmen im Raum (B) das Aufsteigen des Schwimmers (3) bewirkt wird, ein Element des oberen Schwimmerendes auf den Steuerschaft (13) oder ein mit ihm verbundenes Teil trifft, so daß das Aufsteigen des Schwimmers von dem des Drückers (1) begleitet wird.

11. Mechanismus gemäß einem der o. g. Ansprüche, der sich dadurch auszeichnet, daß die Haube (11) des Gehäuses (4) mit dem Deckel (Rc) des Behälters (k) durch ein Gewinde-Abstandsstück für die Höhenregelung (15) verbunden ist, das das Einstellen des Gestänges durch Auf- oder Zuschrauben in der Mutter (14) bewirkt.
